# EUROPÄISCHE PATENTSCHRIFT

(11) **EP 3 904 766 B1**
(45) Veröffentlichungstag und Bekanntmachung des Hinweises auf die Patenterteilung: **08.05.2024**
(21) Anmeldenummer: 21167561.6
(22) Anmeldetag: 09.04.2021
(51) Int. Cl.: F23N 5/12

(54) **VERFAHREN ZUR PLAUSIBILIERUNG EINES GASFÖRMIGEN VOLUMENSTROMS IN EINEM BRENNER UND GASTHERME ZUR DURCHFÜHRUNG DES VERFAHRENS**
PROCESS FOR THE PLAUSIBILITY CHECK OF A GASEOUS FLOW RATE IN A BURNER AND GAS BOILER FOR CARRYING OUT THE PROCESS
PROCÉDÉ DE CONTRÔLE DE PLAUSIBILITÉ D'UN DÉBIT VOLUMIQUE GAZEUX DANS UN BRÛLEUR ET CHAUDIÈRE À GAZ POUR LA MISE EN OEUVRE DU PROCÉDÉ

(30) Priorität: 29.04.2020 DE 102020111637
(43) Veröffentlichungstag der Anmeldung: 03.11.2021
(73) Patentinhaber: ebm-papst Landshut GmbH, 84030 Landshut (DE)
(72) Erfinder: Flegel, Dennis, 49084 Osnabrück (DE)
(74) Vertreter: Otten, Roth, Dobler & Partner mbB Patentanwälte

(56) Entgegenhaltungen:
- WO-A2-2018/089668
- DE-A1-102010 026 389
- DE-A1-102012 006 767
- US-A1- 2016 299 225

## Beschreibung

Die vorliegende Erfindung betrifft ein Verfahren zur Plausibilisierung eines Gasgemisch-Volumenstroms in einem Brenner. Dabei wird in dem Brenner ein Gasgemisch, welches ein Gas und ein Brenngas umfasst, in einer Brennkammer durch einen Brennprozess verbrannt, wobei eine Überwachung des Brennprozesses durch Auswertung eines Messwertes V, wenigstens eines Sensors erfolgt. Der Messwert V steht dabei mit dem Brennprozess derart in Beziehung, dass die Qualität der Verbrennung des Brenngases erfassbar ist.

Des Weiteren betrifft die Erfindung eine Gastherme mit einem Brenner, in welchem ein Gasgemisch, welches ein Gas und ein Brenngas umfasst, in einer Brennkammer durch einen Brennprozess verbrannt wird.

Üblicherweise sind derartige Brenner über vorbekannte Sollwerte für Gas- und Brenngaszufuhr in ihren Leistungsparametern definiert.

Es ist aus der WO 2012/004211 A2 bekannt, zur Erfassung eines Volumenstroms von Gas- und/oder Brenngaszufuhr sich einer Laufzeitmessung im Volumenstrom zu bedienen. Hierbei wird einem Volumenstrom eines Brenngases eine impulsartige Modulation aufgeprägt und eine Laufzeit dieser Modulation bis zu einer auf sie zurückzuführenden Wirkung im Brenner gemessen.

In Bezug auf die Verwendung von solchen Verfahren ist problematisch, dass schnell ändernde Umgebungsbedingungen, wie Druckschwankungen, oder abrupte Abweichungen im Volumenstrom durch sich vor der Brennkammer, oder im Abgassystem befindlichen Rückschlagklappen nicht als solche erkannt werden können, sondern zu verfälschten Vergleichswerten führen. Zur genaueren Volumenstrombestimmung sind somit mehrere hintereinander folgende Messreihen mit anschließender Mittelwertbildung erforderlich. Darüber hinaus werden für die Auswertung Signal-Antwort-Schleifen in Mikroprozessoren mit vergleichsweise hohem Speicherbedarf und Rechenaufwand zur Verarbeitung der Messdaten benötigt.

Der vorliegenden Erfindung liegt daher die Aufgabe zugrunde, ein Verfahren zur Plausibilisierung eines Gasgemisch-Volumenstroms in einem Brenner bzw. eine Gastherme mit einem Brenner vorzuschlagen, bei welchem der Aufwand für die Plausibilisierung des Gasgemisch-Volumenstroms reduziert ist und die Zuverlässigkeit der Plausibilisierung erhöht ist.

Erfindungsgemäß wird diese Aufgabe in Verbindung mit dem Oberbegriff des Patentanspruchs 1 bzw. 8 durch die kennzeichnenden Merkmale des Patentanspruchs 1 bzw. 8 gelöst. In den Unteransprüchen sind vorteilhafte und zweckmäßige Weiterbildungen angegeben.

Das erfindungsgemäße Verfahren zur Plausibilisierung eines Gasgemisch-Volumenstroms in einem Brenner, in welchem ein Gasgemisch, welches ein Gas und ein Brenngas umfasst, in einer Brennkammer durch einen Brennprozess verbrannt wird, wobei eine Überwachung des Brennprozesses durch Auswertung eines Messwertes V, wenigstens eines Sensors erfolgt, wobei der Messwert V mit dem Brennprozess derart in Beziehung steht, dass die Qualität der Verbrennung des Brenngases erfassbar ist, sieht die folgenden Verfahrensschritte vor:
a) zunächst wird eine impulsartige Modulation auf einen Volumenstrom des Brenngases, insbesondere einer Volumenstromänderung G auf einen Volumenstrom des Brenngases, zu einem ersten Zeitpunkt tₛₜₐᵣₜ gemäß einer Zeitreihe G(t) aufgeprägt, wobei hierdurch ein bekanntes Signal in das System des Brenners eingespeist wird, das später wiedererkannt werden kann und wobei die impulsartige Modulation beispielsweise ein Volumenstromsignal oder ein Steuersignal für einen Stellmotor, ein Ventil oder der Gleichen sein kann;
b) ab einem zweiten Zeitpunkt t₂ wird ein Messwert V gemessen und eine Messwert-Zeitreihe V(t) erfasst, wobei sich hierdurch die Möglichkeit ergibt, die Auswirkung des Signals, beispielsweise ein Anstieg der Energieabgabe des Verbrenners, oder eine Erhöhung eines Ionisationssignals einer Ionisationselektrode innerhalb der Brennkammer in Abhängigkeit der Zeit zu messen;
c) sodann wird jeweils ein Produkt P aus dem ersten Wert der Zeitreihe V(t) zum Zeitpunkt tᵢ und einem jeden Wert der Zeitreihe G(t) berechnet und nachfolgend eine Summe Sᵢ aller berechneten Produkte gebildet;
d) die erste Summe Sᵢ wird in einem Zwischenspeicher gespeichert, wodurch eine spätere Nutzung dieser Daten ermöglicht wird;
e) es wird jeweils ein Produkt P aus dem zweiten Wert aus der Zeitreihe V(t) zu einem Zeitpunkt tᵢ₊ᵢ und einem jeden Wert der Zeitreihe G(t) berechnet und nachfolgend eine Summe Sᵢ₊₁ aller berechneter Produkte gebildet;
f) die Summe Sᵢ₊₁ wird ebenfalls in einem Zwischenspeicher gespeichert und somit für eine darauf folgende Datenverarbeitung vorgehalten;
g) es erfolgt ein Wiederholen der beiden Schritte e) und f) für die nachfolgenden Zeitpunkte tᵢ₊ₙ bis zu einem vorgegebenen Zeitpunkt tₛₜₒₚ;
h) aus den gespeicherten Summen Sᵢ bis Sᵢ₊ₙ erfolgt eine Selektion der größten Summe, des Maximums Sₘₐₓ, der gespeicherten Summen Sᵢ bis Sᵢ₊ₙ und ein Ermitteln des Zeitpunktes tᵢ₊ₓ zu der Summe Sₘₐₓ;
i) aus der Zeitdifferenz zwischen tₛₜₐᵣₜ und tᵢ₊ₓ wird die Laufzeit t_{lauf} der impulsartigen Modulation durch den Volumenstrom des Gasgemisches zur Brennkammer bestimmt;
j.) die Laufzeit t_{lauf} wird mit einem Sollwert tₛₒₗₗ bei einem theoretischen Volumenstrom aus einem Speicher verglichen und darauf aufbauend ein Rückschluss auf den aktuell vorliegenden Volumenstrom des Brenners im aktuellen Zustand gezogen.

Durch die Anwendung dieses Verfahrens erfolgt eine Plausibilisierung des tatsächlichen Volumenstroms und es entfällt eine Speicherung des gesamten Antwortsignals V(t), da die einzelnen Messwerte unmittelbar verarbeitet, und im Nachgang für die Auswertung nicht mehr benötigt werden. Hierdurch sind die Anforderungen an eine Elektronik des Steuergeräts reduziert, da weniger Daten zur Speicherung anfallen und weniger Daten ausgewertet werden müssen.

In einer vorteilhaften Ausbildung ist vorgesehen den Zeitpunkt tₛₜₐᵣₜ (302) und den Zeitpunkt t₂ (301) auf einen gemeinsamen Zeitpunkt zu legen. Hiermit wird sichergestellt, dass alle relevanten Informationen in der Messwert-Zeitreihe V(t) aufgenommen werden.

Weiterhin ist vorgesehen, den Messwert der Messwert-Zeitreihe V(t) zum Zeitpunkt tᵢ, also V(tᵢ), aus einem Zwischenspeicher nach der Berechnung der Summe Sᵢ zu löschen und/oder zu überschreiben. Dadurch, dass die Messwerte nicht dauerhaft gespeichert bleiben, kann wertvoller Speicherplatz der Elektronik gespart werden.

Außerdem ist vorgesehen, die impulsartige Modulation in Form eines vordefinierten, insbesondere gespeicherten theoretischen Signals zu gestalten. Der genaue Verlauf der impulsartigen Modulation ist somit bekannt und kann ohne Zeitverzögerung zur Berechnung herangezogen werden, wodurch diese schneller durchgeführt werden kann.

Es ist auch vorgesehen, dass die impulsartige Modulation ein gemessenes Signal, insbesondere ein Ionisationssignal des Brenners ist. Dadurch kann ein zuverlässig zu messendes Signal gewährleistet werden.

Weiterhin ist vorgesehen, die Messwert Zeitreihe V(t) komplett in einem Speicher zu erfassen. Das Erfassen der Zeitreihe im Ganzen ermöglicht das flexible Nutzen der Daten für weitere Berechnungen.

In einer vorteilhaften Ausbildung ist vorgesehen, das Zeitintervall zwischen einem Zeitpunkt tᵢ und einem Zeitpunkt tᵢ₊ᵢ zwischen 0,1ms und 20ms, insbesondere zwischen 0,5ms und 5ms zu legen. Durch kurze Zeitintervalle zwischen dem Zeitpunkt Zeitpunkt tᵢ und einem Zeitpunkt tᵢ₊ᵢ wird die Auflösung der Messwert Zeitreihe V(t) vergrößert, was eine genauere Auswertung der Daten erlaubt.

Schließlich ist vorgesehen an einer Gastherme mit einem Brenner in welchem ein Gasgemisch, welches ein Gas und ein Brenngas umfasst, in einer Brennkammer durch einen Brennprozess verbrannt wird, das Verfahren zur Plausibilisierung eines Gasgemisch-Volumenstroms nach den oben genannten Ausführungen auszuführen. Hiermit wird der Betrieb einer Gastherme mittels Plausibilisierung des Volumenstroms überwacht, wodurch die Anforderungen an die Auswerteelektronik optimiert und verringert werden.

Im Sinne der Erfindung ist unter einer impulsartiger Modulation eine zeitlich begrenzte Signaländerung mit beliebiger Form zu verstehen, umfassend ein Dreiecksimpuls, ein Rechteckimpuls und eine Sinusschwingung.

Außerdem steht im Sinne der Erfindung der Index "i" für eine fortlaufende Anzahl an Messpunkten, die nacheinander stattfinden.

Zusätzliche Erfindungsdetails sind anhand schematischer Ausführungsbeispiele den Zeichnungen zu entnehmen.

Hierbei zeigt:
- Figur 1: eine schematische Darstellung einer Gastherme, welche mittels des erfindungsgemäßen Verfahrens betreibbar ist und
- Figur 2: ein schematisches Diagramm des erfindungsgemäßen Verfahrens.

In Figur 1 ist eine Gastherme gezeigt, welche mittels des erfindungsgemäßen Verfahrens betrieben werden kann. Entsprechend eines elektronischen Verbrennungsregelverfahrens eines Steuergerätes 10 wird über ein Brenngasregelventil 2 ein Brenngas 3 in ein Gasgemisch-Gebläse 6 eingelassen und hier mit einem Gas 4 gemischt. Das Brenngasregelventil 2 ist mit einem Brenngassicherheitsventil 1 gesichert, um den Zufluss von Brenngas 3 im Falle eines ungewollten Betriebszustandes zu unterbinden und die Betriebssicherheit zu gewährleisten. Mittels des Gasgemisch-Gebläses 6 wird das Brenngas 3 mit dem Gas 4 in die Brennkammer 11 eingeblasen. Hierin befindet sich der Brenner 7, welcher das Gasgemisch 5 aus Gas 4 und Brenngas 3 in einem Brennprozess verbrennt. Die Brennkammer 11 ist abgasseitig mittels einer Rückschlagklappe 9 verschlossen, sodass der Brennprozess vor externen Einflüssen geschützt ist. Der Brennprozess kann nun mittels eines Messwerts eines Sensors, beispielsweise einer in dieser Ausführungsvariante gezeigten Ionisationselektrode 8, überwacht werden. Die Ionisationselektrode 8 liefert Messwerte, mit deren Hilfe der Volumenstrom des Gasgemischs 5, bestehend aus Brenngas 3 und Gas 4, plausibilisiert wird. Hierdurch kann in Folge davon über das Steuergerät 10 Einfluss, beispielsweise auf das Gasgemisch-Gebläse 6, das Gassicherheitsventil 1 und/oder das Gasregelventil 2 genommen werden. Außerdem kann entsprechend eines gegebenen Wärmebedarfs, die benötigte Brennerleistung geregelt werden, indem eine erforderliche Menge an Gas 4 mit dem drehzahlgeregelten Gasgemisch-Gebläse 6 vom Steuergerät 10 verändert wird.

In Figur 2 ist ein Diagramm gezeigt anhand dessen das erfindungsgemäße Verfahren beschrieben wird. Dem Volumenstrom des Brenngases 3 wird zu einem ersten Zeitpunkt tₛₜₐᵣₜ 302 eine impulsartige Modulation in Form einer Volumenstromänderung G aufgeprägt. Diese erfolgt gemäß einer Zeitreihe G(t) 305, die insbesondere ein vordefiniertes und bevorzugt ein gespeichertes theoretisches Signal ist. Das theoretische Signal kann nun insbesondere ein Brenngas-Volumenstromsignal oder ein Steuersignal für einen Stellmotor, ein Ventil oder dergleichen sein. Ab einem zweiten Zeitpunkt t₂ 301, der bevorzugt zeitgleich mit tₛₜₐᵣₜ 302 ist, wird durch wenigstens einen Sensor, beispielsweise der in Figur 1 dargestellten Ionisationselektrode 8 (hier nicht dargestellt), ein Messwert V gemessen und eine Messwert-Zeitreihe V(t) 304 erfasst. Sobald der erste Wert der Messwert-Zeitreihe V(t) 304 vorliegt, wird durch geeignete Elektronik ein Produkt P aus diesem Wert und einem jeden Wert der bekannten Zeitreihe G(t) 305 gebildet. Aus der Menge dieser Produkte wird eine Summe Sᵢ gebildet, welche in einem Zwischenspeicher gespeichert wird. Bevorzugt wird der jeweilige Wert der Messwert-Zeitreihe V(t) 304 im Anschluss an die jeweilige Berechnung gelöscht und/oder mit dem darauffolgenden Wert der Messwert-Zeitreihe V(t) 304 überschrieben, um Speicherplatz der Elektronik zu sparen. Diese Schritte geschehen nun für jeden einzelnen Wert der Messwert-Zeitreihe V(t) 304 bis zu einem Zeitpunkt tₛₜₒₚ 306. Bevorzugt sind die Zeitintervalle zwischen einem Zeitpunkt tᵢ und einem Zeitpunkt tᵢ₊ᵢ zwischen 0,1ms und 20ms, insbesondere zwischen 0,5ms und 5ms lang. Aus all den gebildeten Summen Sᵢ bis Sᵢ₊ₙ wird daraufhin die größte Summe Sₘₐₓ selektiert und der hierzu entsprechende Zeitpunkt tᵢ₊ₓ ermittelt. Hieraus kann eine Zeitdifferenz zwischen tₛₜₐᵣₜ 302 und tᵢ₊ₓ als Laufzeit t_{lauf} 303 bestimmt werden. Diese entspricht der Zeit, welche die impulsartige Modulation durch den Volumenstrom des hier nicht dargestellten Gasgemisches 5 (in Figur 1 dargestellt) zur hier nicht dargestellten Brennkammer 11 (in Figur 1 dargestellt) benötigt. Diese kann mit einem Sollwert tₛₒₗₗ eines theoretischen Volumenstrom aus einem Speicher verglichen werden kann. Durch diesen Vergleich können Rückschlüsse auf den Brennprozess gezogen und dieser Überwacht werden, um einen Gasgemisch-Volumenstrom zu plausibilisieren.

### Bezugszeichenliste:

- 1: Brenngassicherheitsventil
- 2: Brenngasregelventil
- 3: Brenngas
- 4: Gas
- 5: Gasgemisch
- 6: Gasgemisch-Gebläse
- 7: Brenner
- 8: Ionisationselektrode
- 9: Rückschlagklappe
- 10: Steuergerät
- 11: Brennkammer
- 301: Zeitpunkt t₂
- 302: Startzeit tₛₜₐᵣₜ
- 303: Laufzeit t_{lauf}
- 304: Messwert-Zeitreihe V(t)
- 305: Zeitreihe G(t)
- 306: Zeitpunkt tₛₜₒₚ

## Patentansprüche

1. Verfahren zur Plausibilisierung eines Gasgemisch-Volumenstroms in einem Brenner in welchem ein Gasgemisch (5), welches ein Gas (4) und ein Brenngas (3) umfasst, in einer Brennkammer (11) durch einen Brennprozess verbrannt wird, wobei eine Überwachung des Brennprozesses durch Auswertung eines Messwerts V, wenigstens eines Sensors erfolgt, wobei der Messwert V mit dem Brennprozess derart in Beziehung steht, dass die Qualität der Verbrennung des Brenngases erfassbar ist, wobei das Verfahren folgende Verfahrensschritte umfasst:
a.Aufprägen einer impulsartigen Modulation auf einen Volumenstrom des Brenngases (3), insbesondere einer Volumenstromänderung G auf einen Volumenstrom des Brenngases (3), zu einem ersten Zeitpunkt tₛₜₐᵣₜ (302) gemäß einer Zeitreihe G(t) (305);
b.Messen des Messwertes V ab einem zweiten Zeitpunkt t₂ (301) und Erfassen einer Messwert-Zeitreihe V(t) (304);
c. Berechnen jeweils eines Produktes P aus dem ersten Wert aus der Messwert-Zeitreihe V(t) (304) zu einem Zeitpunkt tᵢ und einem jeden Wert der Zeitreihe G(t) (305) und nachfolgend Bilden einer Summe Sᵢ aller berechneter Produkte;
d. Speichern der ersten Summe Sᵢ in einem Zwischenspeicher;
e. Berechnen jeweils eines Produktes P aus dem zweiten Wert aus der Messwert-Zeitreihe V(t) (304) zu einem Zeitpunkt tᵢ₊ᵢ und einem jeden Wert der Zeitreihe G(t) (305) und nachfolgend Bilden einer Summe Sᵢ₊₁ aller berechneter Produkte;
f. Speichern der ersten Summe Sᵢ₊₁ in einem Zwischenspeicher;
g. Wiederholen der beiden Schritte e. und f. für die Zeitpunkte tᵢ₊ₙ bis zu einem vorgegebenen Zeitpunkt tₛₜₒₚ (306) ;
h. Selektieren des Maximums Sₘₐₓ der gespeicherten Summen Sᵢ bis Sᵢ₊ₙ und ermitteln des Zeitpunktes tᵢ₊ₓ zu der Summe Sₘₐₓ;
i. Bestimmen der Zeitdifferenz zwischen tₛₜₐᵣₜ (302) und tᵢ₊ₓ als Laufzeit t_{lauf} (303) der impulsartigen Modulation durch den Volumenstrom des Gasgemisches zur Brennkammer;
j. Vergleich der Laufzeit t_{lauf} (303) mit einem Sollwert tₛₒₗₗ bei einem theoretischen Volumenstrom aus einem Speicher und Rückschluss des gegebenen Volumenstroms.

2. Verfahren nach Anspruch 1, **dadurch gekennzeichnet, dass** der Zeitpunkt tₛₜₐᵣₜ (302) und der Zeitpunkt t₂ (301) ein gemeinsamer Zeitpunkt ist.

3. Verfahren nach Anspruch 1 oder 2, **dadurch gekennzeichnet, dass**, nach der Berechnung der Summe Sᵢ der Messwert der Messwert-Zeitreihe V(t) zum Zeitpunkt tᵢ, also V(tᵢ), aus einem Zwischenspeicher gelöscht und/oder überschrieben wird.

4. Verfahren nach einem der vorangegangenen Ansprüche, **dadurch gekennzeichnet, dass** die impulsartige Modulation ein vordefiniertes, insbesondere gespeichertes theoretisches Signal ist.

5. Verfahren nach einem der vorangegangenen Ansprüche 1 bis 3, **dadurch gekennzeichnet, dass** die impulsartige Modulation ein gemessenes Signal, insbesondere ein Ionisationssignal des Brenners (7) ist.

6. Verfahren nach einem der vorangegangenen Ansprüche, **dadurch gekennzeichnet, dass** die Messwert Zeitreihe V(t) (304) komplett in einem Speicher erfasst wird.

7. Verfahren nach einem der vorangegangenen Ansprüche, **dadurch gekennzeichnet, dass** das Zeitintervall zwischen einem Zeitpunkt tᵢ und einem Zeitpunkt tᵢ₊ᵢ zwischen 0,1ms und 20ms, insbesondere zwischen 0,5ms und 5ms liegt.

8. Gastherme mit einem Brenner, die Gastherme umfassend ein Steuergerät (10), wobei der Brenner dazu ausgebildet ist, ein Gasgemisch (5), welches ein Gas (4) und ein Brenngas (3) umfasst, in einer Brennkammer (11) durch einen Brennprozess zu verbrennen, **dadurch gekennzeichnet, dass** das Steuergerät (10) dazu ausgebildet ist, ein Verfahren zur Plausibilisierung eines Gasgemisch-Volumenstroms nach einem der vorangegangenen Ansprüche auszuführen.

## Claims

1. Method for checking plausibility of a gas mixture volumetric flow rate in a burner in which a gas mixture (5) comprising a gas (4) and a fuel gas (3) is burned by a combustion process in a combustion chamber (11), wherein the combustion process is monitored by evaluation of a measured value V, from at least one sensor, wherein the measured value V is related to the combustion process in such a way that the quality of the combustion of the fuel gas is detectable, wherein the method comprises the following method steps:
a. imposing a pulse-like modulation on a volumetric flow rate of the fuel gas (3), in particular a volumetric flow rate change G on a volumetric flow rate of the fuel gas (3), at a first point in time tₛₜₐᵣₜ (302) in accordance with a time series G(t) (305);
b. measuring the measured value V starting from a second point in time t₂ (301) and capturing a measured value time series V(t) (304);
c. calculating in each case a product P of the first value from the measured value time series V(t) (304) at a point in time tᵢ and each value of the time series G(t) (305) and subsequently forming a sum Sᵢ of all the calculated products;
d. storing the first sum Sᵢ in a buffer memory;
e. calculating in each case a product P of the second value from the measured value time series V(t) (304) at a point in time tᵢ₊₁ and each value of the time series G(t) (305) and subsequently forming a sum Sᵢ₊₁ of all the calculated products;
f. storing the first sum Sᵢ₊₁ in a buffer memory;
g. repeating the two steps e. and f. for the points in time tᵢ₊ₙ until a predefined point in time tₛₜₒₚ (306);
h. selecting the maximum Sₘₐₓ of the stored sums Sᵢ to Sᵢ₊ₙ and ascertaining the point in time tᵢ₊ₓ with respect to the sum Sₘₐₓ;
i. determining the time difference between tₛₜₐᵣₜ (302) and tᵢ₊ₓ as a delay time t_{lauf} (303) of the pulse-like modulation through the volumetric flow rate of the gas mixture to the combustion chamber;
j. comparing the delay time t_{lauf} (303) with a target value tₛₒₗₗ for a theoretical volumetric flow rate from a memory and deducing the given volumetric flow rate.

2. Method according to Claim 1, **characterized in that** the point in time tₛₜₐᵣₜ (302) and the point in time t₂ (301) are a common point in time.

3. Method according to Claim 1 or 2, **characterized in that**, after the calculation of the sum Sᵢ, the measured value of the measured value time series V(t) at the point in time tᵢ, i.e. V(tᵢ), is erased from a buffer memory and/or overwritten.

4. Method according to any of the preceding claims, **characterized in that** the pulse-like modulation is a predefined, in particular stored theoretical signal.

5. Method according to any of the preceding Claims 1 to 3, **characterized in that** the pulse-like modulation is a measured signal, in particular an ionization signal of the burner (7).

6. Method according to any of the preceding claims, **characterized in that** the measured value time series V(t) (304) is captured completely in a memory.

7. Method according to any of the preceding claims, **characterized in that** the time interval between a point in time tᵢ and a point in time tᵢ₊ᵢ is between 0.1 ms and 20 ms, in particular between 0.5 ms and 5 ms.

8. Gas boiler with a burner, the gas boiler comprising a control device (10), the burner being designed to burn a gas mixture (5) comprising a gas (4) and a fuel gas (3) by a combustion process in a combustion chamber (11), **characterized in that** the control device (10) is designed to carry out a method for checking plausibility of a gas mixture volumetric flow rate according to any of the preceding claims.

## Revendications

1. Procédé permettant de contrôler la plausibilité d'un débit volumique d'un mélange gazeux dans un brûleur dans lequel un mélange gazeux (5) comprenant un gaz (4) et un gaz combustible (3) est brûlé dans une chambre de combustion (11) par un processus de combustion, dans lequel une surveillance du processus de combustion est effectuée par l'évaluation d'une valeur de mesure V d'au moins un capteur, dans lequel la valeur de mesure V est en corrélation avec le processus de combustion de telle sorte que la qualité de la combustion du gaz combustible peut être détectée, dans lequel le procédé comprend les étapes de procédé suivantes consistant à :
a) appliquer une modulation par impulsion à un débit volumique du gaz combustible (3), en particulier une variation de débit volumique G à un débit volumique du gaz combustible (3), à un premier instant tₛₜₐᵣₜ (302) selon une série chronologique G(t) (305) ;
b) mesurer la valeur de mesure V à partir d'un deuxième instant t₂ (301), et acquérir une série chronologique de valeurs de mesure V(t) (304) ;
c) calculer respectivement un produit P de la première valeur de la série chronologique de valeurs de mesure V(t) (304) à un instant t₁ et de chaque valeur de la série chronologique G(t) (305), et ensuite former une somme Sᵢ de tous les produits calculés ;
d) stocker la première somme S₁ dans une mémoire temporaire ;
e) calculer respectivement un produit P de la deuxième valeur de la série chronologique de valeurs de mesure V(t) (304) à un instant tᵢ₊ᵢ et de chaque valeur de la série chronologique G(t) (305), et ensuite former une somme Sᵢ₊₁ de tous les produits calculés ;
f) stocker la première somme Sᵢ₊₁ dans une mémoire temporaire ;
g) répéter les deux étapes e) et f) pour les instants tᵢ₊ₙ jusqu'à un instant prédéfini tₛₜₒₚ (306) ;
h) sélectionner le maximum Sₘₐₓ des sommes stockées Sᵢ à Sᵢ₊ₙ, et établir l'instant tᵢ₊ₓ pour la somme Sₘₐₓ ;
i) déterminer la différence de temps entre tₛₜₐᵣₜ (302) et tᵢ₊ₓ comme temps de parcours t_{lauf} (303) de la modulation par impulsion à travers le débit volumique du mélange gazeux jusqu'à la chambre de combustion ;
j) comparer le temps de parcours t_{lauf} (303) avec une valeur de consigne tₛₒₗₗ pour un débit volumique théorique provenant d'une mémoire, et déduction du débit volumique donné.

2. Procédé selon la revendication 1, **caractérisé en ce que** l'instant tₛₜₐᵣₜ (302) et l'instant t₂ (301) sont un instant commun.

3. Procédé selon la revendication 1 ou 2, **caractérisé en ce qu'**après le calcul de la somme Sᵢ, la valeur de mesure de la série chronologique de valeurs de mesure V(t) à l'instant tᵢ, donc V(tᵢ), est supprimée et/ou écrasée dans la mémoire temporaire.

4. Procédé selon l'une quelconque des revendications précédentes, **caractérisé en ce que** la modulation par impulsion est un signal théorique prédéfini, en particulier stocké.

5. Procédé selon l'une quelconque des revendications précédentes 1 à 3, **caractérisé en ce que** la modulation par impulsion est un signal mesuré, en particulier un signal d'ionisation du brûleur (7).

6. Procédé selon l'une quelconque des revendications précédentes, **caractérisé en ce que** la série chronologique de valeurs de mesure V(t) (304) est acquise entièrement dans une mémoire.

7. Procédé selon l'une quelconque des revendications précédentes, **caractérisé en ce que** l'intervalle de temps entre un instant tᵢ et un instant tᵢ₊ᵢ est compris entre 0,1 ms et 20 ms, en particulier entre 0,5 ms et 5 ms.

8. Chaudière à gaz munie d'un brûleur, la chaudière à gaz comprenant un appareil de commande (10), dans laquelle le brûleur est réalisé pour brûler un mélange gazeux (5) qui comprend un gaz (4) et un gaz combustible (3) dans une chambre de combustion (11) par un processus de combustion, **caractérisée en ce que** l'appareil de commande (10) est réalisé pour effectuer un procédé de contrôle de plausibilité d'un débit volumique de mélange gazeux selon l'une quelconque des revendications précédentes.
